# EUROPÄISCHE PATENTSCHRIFT

(11) **EP 1 141 633 B1**
(45) Veröffentlichungstag und Bekanntmachung des Hinweises auf die Patenterteilung: **17.12.2003**
(21) Anmeldenummer: 99967911.1
(22) Anmeldetag: 27.12.1999
(51) Int. Cl.: F23N 5/24

(54) **STEUEREINRICHTUNG FÜR EINEN BRENNER**
CONTROL DEVICE FOR A BURNER
DISPOSITIF DE COMMANDE D'UN BRULEUR

(30) Priorität: 28.12.1998 DE 19860399
(43) Veröffentlichungstag der Anmeldung: 10.10.2001
(73) Patentinhaber: ROBERT BOSCH GMBH, 70442 Stuttgart (DE)
(72) Erfinder: SCHMIDT, Juergen, D-73614 Schorndorf (DE)
(86) Internationale Anmeldenummer: DE9904097
(87) Internationale Veröffentlichungsnummer: WO00039505

(56) Entgegenhaltungen:
- EP-A- 0 497 147
- EP-A- 0 614 047
- EP-A- 0 730 348
- DE-A- 4 342 991
- US-A- 5 513 979

## Beschreibung

Die Erfindung bezieht sich auf eine Steuereinrichtung für einen Brenner mit zwei Steuereinheiten, mit denen ein oder zwei in Reihe zueinander in einem Weg eines Brennmediums angeordnete Ventile zum Öffnen und Sperren des Wegs ansteuerbar sind und mit den Einschaltzustand und den Sperrzustand der Ventile angegebene Zustandsdaten erfaßbar und außerdem weitere Steuerungsfunktionen für den Betrieb des Brenner durchführbar sind.

Eine derartige Steuereinrichtung mit zwei Steuereinheiten für einen Gasbrenner ist aus EP 614 047 A1 bekannt. Den Steuereinheiten ist jeweils ein Schalter zugeordnet, die in Serie in einen Ansteuerkreis für ein Relais eines Ventils geschaltet sind. Die beiden Steuereinheiten sind dabei jeweils über Abschaltkreise mit jedem der beiden Schalter verbunden. Tritt ein Fehler in einem der beiden den Schaltern zugeordneten Abschaltkreisen auf, erfolgt mit mindestens einem Schalter eine Trennung des Ansteuerkreises und damit eine Sperrung des Ventils.

Bei einer Steuereinrichtung für einen Brenner gemäß US 5 513 979 sind ebenfalls in einen Ansteuerkreis für ein Relais zur Betätigung eines Ventils zwei Schalter in Reihe geschaltet. Die beiden Schalter werden dabei ebenfalls von jeder der beiden Steuereinheiten angesteuert.

Bei einer weiteren Steuereinrichtung für einen Gasbrenner gemäß der DE 43 42 991 A1 sind zwei identisch aufgebaute Kanäle für die Steuerung mit zwei Steuereinheiten vorgesehen. Beide Kanäle besitzen je einen beschreibbaren und löschbaren nichtflüchtigen Speicher in Form eine EEPROM. Die beiden Steuereinheiten arbeiten in einer Master-Slave-Zuordnung, die nach jeder Wärmeforderung wechselt, so dass sich die aktuellen Verarbeitungszyklen unterscheiden. Da die Master-Slave-Zuordnung nach jedem Zyklus wechselt, sind beide Kanäle insgesamt jedoch gleichberechtigt und können alle Funktionen ausführen. Aus Sicherheitsgründen muß die Steuereinrichtung so ausgelegt sein, dass das Gesamtsystem nur in Betrieb gehen darf, wenn beide Kanäle fehlerfrei arbeiten. Der aufgrund dieser Forderung vorgesehene Aufbau dieser bekannten Steuereinrichtung ist andererseits verhältnismäßig aufwendig.

Der Erfindung liegt die Aufgabe zugrunde, eine Steuereinrichtung der eingangs genannten Art bereitzustellen, die die geforderte Sicherheit erfüllt und dabei verhältnismäßig einfach und kostengünstig aufgebaut ist.

Diese Aufgabe wird mit den Merkmalen des Anspruchs 1 gelöst. Hiernach ist vorgesehen, dass die Funktionen nach sicherheitsrelevanten Funktionen, zu denen zumindest die Ansteuerung des Ventils/der Ventile zum Einnehmen des Sperrzustands und die Erfassung der den Sperrzustand angebenden Zustandsdaten zählen, und nach weiteren Funktionen unterschieden sind, zu denen die Erfassung einer Wärmeforderung und eine Zündung des Brenners zählen, und dass die sicherheitsrelevanten Funktionen den beiden Steuereinheiten zugeordnet sind, während von den weiteren Funktionen nur Teilmengen den beiden Steuereinheiten zugeordnet sind. Die Aufteilung in sicherheitsrelevante Funktionen und weitere Funktionen und die Zuordnung der sicherheitsrelevanten Funktionen zu beiden Steuereinheiten und der weiteren Funktionen in Teilmengen auf die beiden Steuereinheiten läßt einen vereinfachten Aufbau der gesamten Steuereinrichtung zu, indem die beiden Kanäle unterschiedlich aufgebaut sind, da sie hinsichtlich der weiteren Funktionen nur zur Ausführung von Teilaufgaben ausgelegt sein müssen.

Die Steuerungsabläufe und damit auch der Aufbau der Steuereinrichtung können weiterhin dadurch vereinfacht werden, dass die Teilmengen der weiteren Funktionen mittels eines Codierers und/oder mittels Parameter eines übergeordneten Steuerprogramms variabel einstellbar oder erweiterbar oder verkleinerbar sind. Mit diesen Maßnahmen müssen beispielsweise die Speicher und Datenübertragungselemente nicht dazu ausgelegt sein, stets alle möglichen Funktionen ausführen zu können, sondern der Aufwand kann hinsichtlich der möglichen vorkommenden Funktionen minimiert werden, wobei die Vielseitigkeit der Einstellmöglichkeiten erhalten bleibt.

Die Vielfalt der Einstellmöglichkeiten wird weiterhin dadurch begünstigt, dass die sicherheitsrelevanten Funktionen und die weiteren Funktionen auf der Grundlage unterschiedlicher Optionen einstellbar sind, die mindestens zwei der folgenden Einstellmöglichkeiten beinhalten: ein oder zwei Ventile sind vorhanden, die Ventile sind jeweils nur von einer Steuereinheit parallel oder jeweils von beiden Steuereinheiten ansteuerbar; ein zusätzliches Abschaltrelais ist vorhanden oder nicht; ein zusätzlicher Steuerprozessor ist vorhanden oder nicht; der Datenaustausch mit dem zusätzlichen Steuerprozessor erfolgt über eine positive oder negative Logik.

Vorteilhaft ist vorgesehen, dass zu den weiteren Funktionen ein Flammentest, ein Dichtheitstest beim Abschalten und/oder eine Zustandsanzeige gehören.

Die sichere Arbeitsweise der Steuereinrichtung wird dadurch unterstützt, dass zwischen den beiden Steuereinheiten ein Datenaustausch stattfindet und dass sich die beiden Steuereinheiten gegenseitig hinsichtlich ihrer Zustände und Funktionsfähigkeit überwachen.

Der einfache Aufbau der Steuereinrichtung wird weiterhin dadurch begünstigt, dass einer Steuereinheit eine höhere Priorität zugeordnet ist als der anderen Steuereinheit, dass nur der Steuereinheit mit der höheren Priorität eine Wärmeforderung zugeführt wird und ein beschreibbarer und löschbarer nichtflüchtiger Speicher zugeordnet ist, mit dem diese Steuereinheit kommuniziert, und dass diese eine Steuereinheit die Wärmeforderung und aus dem nichtflüchtigen Speicher ausgelesene Daten an die andere Steuereinheit leitet.

Mit den besonderen Maßnahmen, dass das eine Ventil oder die beiden in dem Weg des Brennmediums in Reihe liegenden Ventile jeweils über zwei in Reihe in einer Ventilansteuerung liegende Halbleiterschalter ansteuerbar sind, wobei das Ventil/die Ventile bereits durch Ansteuerung nur eines der beiden jeweils zugeordneten Halbleiterschalter in den Sperrzustand bringbar ist/sind, und dass die beiden Steuereinheiten zum Ansteuern des Ventils/der Ventile jeweils mit einem der beiden einem Ventil zugeordneten Halbleiterschalter verbunden sind, wird bei einfachem Aufbau eine hohe Sicherheit bei der Steuerung insbesondere einer Gaszuführung erzielt.

Die Erfindung wird nachfolgend anhand eines Ausführungsbeispiels unter Bezugnahme auf die Zeichnung näher erläutert.

Die Figur zeigt in schematischer Darstellung eine Steuereinrichtung für einen Gasbrenner, wobei in einem Gaszuführweg hintereinander als Sicherheitsventile ein erstes Ventil V1 und ein weiteres Ventil V2 angeordnet sind, über die das Gas zum Brenner geführt wird. Parallel zu dem weiteren Ventil V2, das z. B. einer Raumheizung zugeordnet ist, kann weiterhin noch ein Brauchwasserventil V3 vorgesehen sein, über das ebenfalls Gas zu dem Brenner gelangt, und zwar wenn ein Wasserhahn betätigt wird. Das erste Ventil V1 und das zweite Ventil V2 werden mittels einer ersten Steuereinheit C1 und einer weiteren Steuerei nheit C2 angesteuert, wobei beide Steuereinheiten C1, C2 auf eine dem ersten Ventil V1 zugeordnete erste Ventilansteuerung A1 und eine dem weiteren Ventil V2 zugeordnete weitere Ventilansteuerung A2 mit Steuerdaten zum Öffnen oder Sperren der beiden Ventile V1, V2 einwirken. Hierzu ist die erste Steuereinheit C1 über eine Steuerleitung SL1 mit der ersten Ventilansteuerung A1 und über eine weitere Steuerleitung SL2 mit der weiteren Ventilansteuerung A2 verbunden, während die zweite Steuereinheit C2 über eine Steuerleitung SL1' mit der ersten Ventilansteuerung A1 und einer weiteren Steuerleitung SL2' mit der weiteren Ventilansteuerung A2 in Verbindung steht. Außerdem sind die beiden Steuereinheiten C1, C2 über jeweilige Rückleitungen RL1, RL2, RL1' und RL2' über eine dem ersten Ventil V1 zugeordnete erste Auswerteschaltung M1 und eine dem weiteren Ventil V2 zugeordnete weitere Auswerteschaltung M2 verbunden, um den Einschaltzustand und den Sperrzustand der beiden Ventile V1 und V2 zu erfassen. Ferner tauschen die beiden Steuereinheiten C1 und C2 über einen Datenbus Daten bezüglich ihrer jeweiligen Zustände und weitere für beide Steuereinheiten wichtige Daten aus.

Die erste Steuereinheit C1 steht mit einem beschreibbaren und löschbaren nichtflüchtigen Speicher SP in Form eines EEPROM in einem gegenseitigen Datenaustausch. Ein Entriegelungssignal einer Entriegelung E wird beiden Steuereinheiten C1, C2 zugeführt. Außerdem empfangen beide Steuereinheiten C1, C2 Signale von einer lonisations- oder Flammerkennung für einen Flammtest. Mittels einer Kodierung K können unterschiedliche Optionen, wie z. B. das Vorhandensein eines oder zweier Sicherheitsventile, eine gekreuzte oder parallele Ansteuerung der beiden Ventilansteuerungen A1, A2, das Vorhandensein eines zusätzlichen Abschaltrelais R, die Steuerung mit einem oder ohne einen zusätzlichen Steuerprozessor ST, der Datenaustausch über eine positive oder negative Logik mit dem Steuerprozessor ST, eingestellt sowie weitere Optionen, etwa eine Sicherheitszeit und eine Abschaltzeit für einen Dichtheitstest werden. Der weiteren Steuereinheit C2 ist ferner die Zündung Z des Brenners zugeordnet. Ein an beide Steuereinheiten C1, C2 angeschlossenes Relais REL dient einer Fehlerüberwachung und zusätzlichen Abschaltmöglichkeit. Ferner ist noch ein (ansteuerbarer) TemperaturBegrenzer B für die Ansteuerung der Ventile V1, V2 bzw. die diesen zugeordneten Auswertschaltungen M1, M2 vorgesehen.

Der vorstehend beschriebene Abschnitt der Steuereinrichung gehört zu einem Feuerungsautomaten II. Dieser Schaltungsabschnitt steht mit einer Peripherie I über eine entsprechende Schnittstelle in Verbindung. Die Peripherie I weist den bereits erwähnten Steuerprozessor ST auf, der mit der ersten Steuereinheit C1 im Datenaustausch steht. Optional zu dem Steuerprozessor ST, über den auch eine Wärmeforderung zugeführt und z. B. eine Störanzeige oder Brenner-Ein-Anzeige bewirkt werden können, weist die Peripherie I einen Steuerabschnitt SA auf, mit dem die Wärmeforderung WF, die Störanzeige über eine Leuchtdiode LED 1 und die Brenner-Ein-Anzeige über eine Leuchtdiode LED2 gesteuert werden können. Die Peripherie weist außerdem eine Versorgung V für die Steuereinrichtung auf.

Zur Erhöhung der Betriebssicherheit werden die Ventilansteuerungen A1, A2 der beiden Ventile V1, V2 mittels der beiden Steuereinheiten C1, C2 überkreuz betrieben. Hierzu weisen die Ventilansteuerungen A1, A2 jeweils zwei getrennte Schalter in Form von Halbleiterschaltern auf, die vorzugsweise unterschiedlich, z. B. als Bipolar-Transistor oder Feldeffekt-Transistor aufgebaut und mit unterschiedlicher Logik angesteuert sind. Die beiden Steuereinheiten C1, C2 sind jeweils einem verschiedenen Schalter zugeordnet. Das Betätigen eines der beiden einem Ventil zugeordneten Schalter reicht aus, um den Gaszuführweg zu sperren. Somit kann die Gaszufuhr auch von nur einer der beiden Steuereinheiten C1, C2 gesperrt werden, wenn eine der beiden Steuereinheiten ausfällt. Die Information eines Ausfalls der beiden Steuereinheiten C1, C2 erhält die jeweils andere Steuereinheit aus der Abfrage der Auswerteschaltung M1 bzw. M2 und/oder dem Datenaustausch zwischen den beiden Steuereinheiten C1, C2.

Der Datenaustausch zwischen den beiden Steuereinheiten C1, C2 erfolgt über eine serielle Schnittstelle, wobei die Daten zumindest alle sicherheitsrelevanten Daten für die Ansteuerung der Ventile V1, V2 enthalten, die miteinander verglichen werden.

In einem Fehlerfall unterbricht mindestens eine Steuereinheit C1, C2 über das Abschaltrelais R die Spannungsversorgung der Ventile V1, V2 und schließt damit die Ventile V1, V2. Zusätzlich bewirkt die Steuereinheit C1, dass die Fehlerdaten in dem Speicher SP abgelegt werden.

Beide Steuereinheiten C1, C2 kennen die Zustände der Ventile V1, V2, der Flammenerkennung FE bzw. der Flammenüberwachung sowie der Entriegelung E bzw. Entstörung. Das Signal der Wärmeforderung WF erhält nur die Steuereinheit C1.

Beim Betrieb der Steuereinrichtung beginnt beispielsweise die Steuereinheit C1 die Kommunikation mit der Steuereinheit C2 und mit dem über eine serielle Schnittstelle angeschlossenen Steuerprozessor ST. Der jeweilige Kommunikationspartner antwortet nach dem Empfang der Daten der Steuereinheit C1. Die Kommunikation mit dem Steuerprozessor ST kann je nach Prozessortyp mit positiver oder negativer Logik erfolgen. Mit dem Speicher SP kommuniziert nur die Steuereinheit C1, so dass dieser eine höhere Priorität als der Steuereinheit C2 zukommt. Der Speicher SP kann in die Steuereinheit C1 integriert sein.

Bei dem beschriebenen Aufbau sind die Eingangssignale beiden Steuereinheiten C1, C2 zugeführt, während die Ausgangssignale auf beide Steuereinheiten C1, C2 aufgeteilt sind, wobei die sicherheitsrelevanten Funktionen von beiden Steuereinheiten C1, C2 wahrgenommen werden. Die weiteren Funktionen sind als Teilmengen auf die beiden Steuereinheiten C1, C2 aufgeteilt.

Wenn die Steuereinheit C1 eine Wärmeanforderung WF von der Peripherie I empfängt, leitet sie diese über den Datenbus an die Steuereinheit C2 weiter. Einen Zustandswechsel führen beide Steuereinheiten C1, C2 anhand der Eingangssignale durch. Darin besteht auch ein wesentlicher Teil der gegenseitigen Überwachung der Steuereinheiten. Entsprechend dem Zustand aktivieren die Steuereinheiten ihre jeweiligen Teilfunktionen, wie Zündung, Flammentest, Dichtheitstest beim Abschalten und Anzeige des jeweiligen Zustandes. Die Kodierung der verschiedenen Optionen müssen beide Steuereinheiten C1, C2 wegen der gegenseitigen Überwachung einlesen.

Mit dem beschriebenen Aufbau und der Aufteilung der Funktionen ergibt sich eine relativ einfache Schaltungsanordnung bei hoher Betriebssicherheit.

## Patentansprüche

1. Steuereinrichtung für einen Brenner mit zwei Steuereinheiten (C1, C2), mit denen ein oder zwei in Reihe zueinander in einem Weg eines Brennmediums angeordnete Ventile (V1, V2) zum Öffnen und Sperren des Wegs über zugeordnete Ventilansteuerungen (A1, A2) mit jeweils zwei Schaltern ansteuerbar sind und mit denen den Einschaltzustand und den Sperrzustand der Ventile (V1, V2) angebende Zustandsdaten erfassbar und außerdem weitere Steuerungsfunktionen für den Betrieb des Brenners durchführbar sind, wobei die Funktionen nach sicherheitsrelevanten Funktionen, zu denen zumindest die Ansteuerung des Ventils/der Ventile zum Einnehmen des Sperrzustands und die Erfassung der den Sperrzustand angebenden Zustandsdaten zählen, und nach weiteren Funktionen unterschieden sind, zu denen die Erfassung einer Wärmeforderung und eine Zündung des Brenners zählen, und wobei die sicherheitsrelevanten Funktionen den beiden Steuereinheiten (C1, C2) zugeordnet sind, während von den weiteren Funktionen nur Teilmengen den beiden Steuereinheiten (C1, C2) zugeordnet sind,
**dadurch gekennzeichnet,**
**dass** die beiden Schalter der Ventilansteuerung(en) (A1, A2) als unterschiedliche Halbleiterschalter aufgebaut sind und die beiden Steuereinheiten (C1, C2) jeweils einem verschiedenen Schalter zugeordnet sind.

2. Steuereinrichtung nach Anspruch 1,
**dadurch gekennzeichnet,**
**dass** die Teilmengen der weiteren Funktionen und der sicherheitsrelevanten Funktionen mittels eines Kodierers (K) und/oder mittels Parameter eines übergeordneten Steuerprogramms variabel einstellbar oder erweiterbar oder verkleinerbar sind.

3. Steuereinrichtung nach Anspruch 1,
**dadurch gekennzeichnet,**
**dass** die sicherheitsrelevanten Funktionen und die weiteren Funktionen auf der Grundlage unterschiedlicher Optionen einstellbar sind, die mindestens zwei der folgenden Einstellmöglichkeiten beinhalten: ein oder zwei Ventile (V1, V2) sind vorhanden; ein zusätzliches Abschaltrelais (R) ist vorhanden oder nicht; ein zusätzlicher Steuerprozessor (ST) ist vorhanden oder nicht; der Datenaustausch mit dem zusätzlichen Steuerprozessor (ST) erfolgt über eine positive oder negative Logik.

4. Steuereinrichtung nach einem der vorhergehenden Ansprüche,
**dadurch gekennzeichnet,**
**dass** zu den weiteren Funktionen ein Flammentest, ein Dichtheitstest beim Abschalten und/oder eine Zustandsanzeige gehören.

5. Steuereinrichtung nach einem der vorhergehenden Ansprüche,
**dadurch gekennzeichnet,**
**dass** zwischen den beiden Steuereinheiten (C1, C2) ein Datenaustausch stattfindet und
**dass** sich die beiden Steuereinheiten (C1, C2) gegenseitig hinsichtlich ihrer Zustände und Funktionsfähigkeit überwachen.

6. Steuereinrichtung nach einem der vorhergehenden Ansprüche,
**dadurch gekennzeichnet,**
**dass** einer Steuereinheit (C1) eine höhere Priorität zugeordnet ist als der anderen Steuereinheit (C2),
**dass** nur der Steuereinheit (C1) mit der höheren Priorität eine Wärmeforderung zugeführt wird und ein beschreibbarer und löschbarer nichtflüchtiger Speicher (EEPROM) zugeordnet ist, mit dem diese Steuereinheit (C1) kommuniziert, und
**dass** diese eine Steuereinheit (C1) die Wärmeforderung und aus dem nichtflüchtigen Speicher (EEPROM) ausgelesene Daten an die andere Steuereinheit (C2) leitet.

7. Steuereinrichtung nach einem der vorherigen Ansprüche,
**dadurch gekennzeichnet,**
**dass** das Ventil/die Ventile (V1, V2) bereits durch Ansteuerung nur eines der beiden jeweils zugeordneten Halbleiterschalter in den Sperrzustand bringbar ist und
**dass** die beiden Steuereinheiten (C1, C2) zum Ansteuern des Ventils/der Ventile (V1, V2) jeweils mit einem der beiden einem Ventil zugeordneten Halbleiterschalter verbunden sind.

## Claims

1. Control device for a burner, with two control units (C1, C2), by means of which one or two valves (V1, V2) arranged in series with one another in a path of a fuel can be activated, in order to open and shut off the path, via associated valve activations (A1, A2), each with two switches, and by means of which state data indicating the switched-on state and the shut-off state of the valves (V1, V2) can be detected and, moreover, further control functions for operating the burner can be carried out, the functions being distinguished from one another in terms of safety-relevant functions, which include at least the activation of the valve/valves for assuming the shut-off state and the detection of the state data indicating the shut-off state, and in terms of further functions, which include the detection of a heat demand and an ignition of the burner, and the safety-relevant functions being assigned to both control units (C1, C2), whilst only subsets of the further functions are assigned to both control units (C1, C2), **characterized in that** the two switches of the valve activation or valve activations (A1, A2) are constructed as different semiconductor switches, and the two control units (C1, C2) are assigned in each case to a different switch.

2. Control device according to Claim 1, **characterized in that** the subsets of the further functions and of the safety-relevant functions can be set variably or extended or reduced by means of an encoder (K) and/or by means of parameters of an overriding control program.

3. Control device according to Claim 1, **characterized in that** the safety-relevant functions and the further functions can be set on the basis of different options which contain at least two of the following setting possibilities: one or two valves (V1, V2) are present; an additional cut-off relay (R) is present or not; an additional control processor (ST) is present or not; data exchange with the additional control processor (ST) takes place via positive or negative logic.

4. Control device according to one of the preceding claims, **characterized in that** the further functions include a flame test, a leak-tightness test during cut-off and/or a state indicator.

5. Control device according to one of the preceding claims, **characterized in that** data exchange takes place between the two control units (C1, C2), and **in that** the two control units (C1, C2) monitor one another with regard to their states and functioning capacity.

6. Control device according to one of the preceding claims, **characterized in that** one control unit (C1) is assigned a higher priority than the other control unit (C2), **in that** only the control unit (C1) having the higher priority is supplied with a heat demand and is assigned a programmable and erasable non-volatile memory (EEPROM), with which this control unit (C1) communicates, and **in that** this one control unit (C1) conducts the heat demand and data read out from the non-volatile memory (EEPROM) to the other control unit (C2).

7. Control device according to one of the preceding claims, **characterized in that** the valve/valves (V1, V2) can be brought into the shut-off state even by the activation of only one of the two semiconductor switches assigned in each case, and **in that** the two control units (C1, C2) for activating the valve/valves (V1, V2) are connected in each case to one of the two semiconductor switches assigned to a valve.

## Revendications

1. Dispositif de commande d'un brûleur comprenant deux unités de commande (C1, C2) permettant de commander une ou deux soupapes (V1, V2) disposées en série sur un chemin d'un fluide de combustion pour ouvrir ou bloquer le chemin à l'aide de commandes de soupape (A1, A2) associées avec respectivement deux commutateurs, et permettant de détecter des données d'état indiquant l'état de marche et l'état de blocage des soupapes (V1, V2), et en outre d'exécuter d'autres fonctions de commande pour le fonctionnement du brûleur, les fonctions étant réparties en fonctions importantes pour la sécurité, dont font partie au moins la commande de la/des soupape(s) pour aller dans l'état de blocage et la détection des données d'état indiquant l'état de blocage, et en d'autres fonctions dont font partie la détection d'une demande de chaleur et un allumage du brûleur, et les fonctions importantes pour la sécurité étant associées aux deux unités de commande (C1, C2), tandis que seules des quantités partielles des autres fonctions sont associées aux deux unités de commande (C1, C2),
**caractérisé en ce que**
les deux commutateurs de la (des) commande(s) de soupape (A1, A2) sont conçus en tant que commutateurs à semi-conducteurs différents et **en ce que** les deux unités de commande (C1, C2) sont respectivement associées à un commutateur différent.

2. Dispositif de commande selon la revendication 1,
**caractérisé en ce que**
les quantités partielles des autres fonctions et des fonctions importantes pour la sécurité sont réglables de manière variable ou extensibles ou réductibles à l'aide d'un codeur (K) et/ou de paramètres d'un programme de commande supérieur.

3. Dispositif de commande selon la revendication 1,
**caractérisé en ce que**
les fonctions importantes pour la sécurité et les autres fonctions sont réglables à base de différentes options qui comprennent au moins deux des possibilités de réglage suivantes : il existe une ou deux soupapes (V1, V2) ; il existe ou non un relais de coupure (R) supplémentaire ; il existe ou non un processeur de commande (ST) supplémentaire ; l'échange de données avec le processeur de commande supplémentaire (ST) se fait par une logique positive ou négative.

4. Dispositif de commande selon l'une quelconque des revendications précédentes,
**caractérisé en ce que**
les autres fonctions comprennent un essai de flammes, un essai d'étanchéité lors de la coupure et/ ou un affichage d'état.

5. Dispositif de commande selon l'une quelconque des revendications précédentes,
**caractérisé en ce qu'**
entre les deux unités de commande (C1, C2) un échange de données a lieu, et les deux unités de commande (C1, C2) se surveillent mutuellement concernant leurs états et leur capacité de fonctionner.

6. Dispositif de commande selon l'une quelconque des revendications précédentes,
**caractérisé en ce qu'**
à l'une des unités de commande (C1) une priorité plus grande est associée qu'à l'autre unité de commande (C2), une demande de chaleur n'est transmise qu'à l'unité de commande (C1) avec la plus grande priorité et une mémoire non volatile effaçable (EEPROM) lui est associée, avec laquelle cette unité de commande (C1) communique, et cette unité de commande (C1) transmet à l'autre unité de commande (C2) la demande de chaleur et des données lues dans la mémoire non volatile (EEPROM).

7. Dispositif de commande selon l'une quelconque des revendications précédentes,
**caractérisé en ce que**
la/les soupape(s) (V1, V2) peu(ven)t déjà être mise(s) dans l'état de blocage par la commande d'un seul des deux commutateurs à semiconducteur respectifs associés, et les deux unités de commande (C 1, C2) sont reliées respectivement à l'un des deux commutateurs à semi-conducteurs associés à une soupape pour la commande de la/des soupape(s) (V1, V2).
